# EUROPÄISCHE PATENTSCHRIFT

(11) **EP 0 132 588 B1**
(45) Veröffentlichungstag und Bekanntmachung des Hinweises auf die Patenterteilung: **23.09.1987**
(21) Anmeldenummer: 84107067.5
(22) Anmeldetag: 20.06.1984
(51) Int. Cl.: B21B 45/02, B65G 13/073

(54) **Windungstransportrollgang hinter einem Windungsleger für langsame Sammelgeschwindigkeit**
Roller table for turns behind a loop laying device for slow speed collecting
Voie de rouleaux pour spires derrière un dispositif d'enroulement pour basse vitesse de ramassage

(30) Priorität: 02.08.1983 DE 3327815
(43) Veröffentlichungstag der Anmeldung: 13.02.1985
(73) Patentinhaber: MANNESMANN Aktiengesellschaft, 40027 Düsseldorf (DE)
(72) Erfinder: Varwig, Karlheinz, D-4330 Mülheim (DE)

## Beschreibung

Die Erfindung betrifft eine Vorrichtung zum Fördern von Walzdrahtlängen zu einer Drahtwindungssammel- und -bundbildestation, bei der derwalzdraht am Ende einer Walzstraße von einem Legekopf in Windungen geformt und auf einem aus mehreren Abschnitten (1 bis 17) bestehenden Rollgang ausgefächert abgelegt wird, der antriebsmäßig in mehrere Gruppen aufgeteilt ist, wobei die erste Gruppe von Rollgangsabschnitten (1 bis 14) auf eine dem Windungslegen- und -ausfächem entsprechende Geschwindigkeit (Ablegegeschwindigkeit) eingestellt ist, die nach dem Ablegen des Endes einer Walzdrahtlänge zum Erzeugen eines genügend großen Abstandes zwischen diesem Ende und dem Anfang der nachfolgenden Walzdrahtlänge erhöht wird, bis dieser Anfang die Gruppe der ersten Rollgangsabschnitte (1 bis 14) erreicht, worauf dessen Transportgeschwindigkeit wieder auf die Windungslege- und -ausfächergeschwindigkeit verringert wird und daß die Fördergeschwindigkeit einer zweiten Gruppe von Rollgangsabschnitten (15 bis 17) gegenüber der Ablegegeschwindigkeit der ersten Gruppe (1 bis 14) erhöht ist.

Eine derartige Vorrichtung ist aus der deutschen Patentschrift 31 05 492 bekannt, die in entsprechender Weise vor dem Anmeldetag der vorliegenden Erfindung betrieben wurde.

Der aus dem letzten Walzgerüst des Drahtfertigblockes austretende Draht wird im allgemeinen zunächst mit Wasser gekühlt. Mit Hilfe eines Legekoptes, dem Windungsleger, werden dann aufrechtstehende bzw. leicht nach vom geneigte Windungen geformt, die im ausgefächerten Zustand auf einen horizontalen Transportrollgang fallen. Dort folgt eine gezielte metallurgische Abkühlung des Drahtes. Aus metallurgischen Gründen wird bei verschiedenen Materialqualitäten eine langsame Abkühlgeschwindigkeit (1 Grad C/sek) gefordert.

Um diese Werte zu erzielen, muß der Transportrollgang während des Ablegens und Ausfächems der Windungen sehr langsam fahren ; d.h., die walzwarmen Windungen werden mit geringem horizontalen Abstand derWindungen dabei zu einem relativ hohen Paket abgelegt. Diese so gebildeten drahtringähnlichen Pakete werden anschließend mit konstanter Transportgeschwindigkeit der am Ende der Anlage vorgesehenen Drahtwindungssammel- und Bundbildestation zugeführt.

Infolge der verfahrensabhängig langsamen Transportgeschwindigkeit des Rollganges ergeben sich nicht ausreichende Abstände zwischen dem Ende der gerade aus dem Windungsleger ausgetretenen abgelegten Drahtringes und dem Anfang des nächsten Drahtringes der nächsten Walzdrahtlänge. Dieser Abstand muß mindestens 1800 mm betragen, damit sich die einzelnen Windungspakete nicht ineinanderlegen können und ein problem- und störungsloses Sammeln der windungen der einzelnen Bunde in der Bundsammeleinrichtung möglich ist Das würde grundsätzlich eine Vergrößerung der Walzpausen notwendig machen, was sich nachteilig auf die Produktion auswirken würde.

Bei dem bekannten Verfahren war deshalb bereits vorgeschlagen worden, die Transportgeschwindigkeit des dem Windungsleger benachbarten Rollgangsabschnittes kurzzeitig zu erhöhen, sobald das Ende einer Walzdrahtlänge abgelegt war. Diese Geschwindigkeitserhöhung wurde so lange fortgesetzt, bis der Anfang der nächsten Walzdrahtlänge den Rollgang erreichte. Auf diese Weise ließ sich problemlos ein ausreichender Abstand zwischen den Walzdrahtlängen bilden. Nachteilig bei dieser Lösung ist es jedoch, daß die unterschiedlichen Transportgeschwindigkeiten mindestens vor der Bundsammelstation vergleichmäßigt sein müssen, weil nur so ein ordnungsgemäßes Ablegen der Windungen in der Bundsammelstation gewährleistet werden kann. Beim Stand der Technik ist zwar vorgesehen, einen zweiten Rollgangsabschnitt mit konstanter, der Bundsammelstation angepaßten Geschwindigkeit laufen zu lassen, doch ist hier das Problem der übergabe von einem langsam laufenden zu einem schnell laufenden Rollgangsabschnitt nicht hinreichend gelöst.

Beim Stand der Technik wird lediglich eine Stufe zwischen den beiden Rollgangsabschnitten vorgesehen, die jedoch nicht geeignet ist, die auftretenden Probleme zu lösen.

Wird nämlich das, infolge der dichten Packung, schwere Drahtwindungspaket gleichzeitig auf einen Rollgangsabschnitt transportiert, der mit gegenüber dem anderen Rollgangsabschnitt höherer Geschwindigkeit fördert, so kommt es zu Reibungen und zum Durchrutschen der Rollen unter dem Windungspaket und zum Aufschieben der Windungen beim Beschleunigen des ersten Rollgangsabschnittes. Dadurch werden nicht nur die unten liegenden Windungen beschädigt; es läßt sich auch nicht sicherstellen, daß die Pakete gleichmäßig transportiert werden, um sie mit geordneten Abständen und geringer Höhe einer Vereinzeiungs- oder Bundsammelstation zuzuführen.

Die Aufgabe der Erfindung ist es somit, mechanische Beschädigungen der zuunterst liegenden Drahtwindungen durch Abrasion beim übergang von einem Rollgangsabschnitt zum nächsten zu vermeiden und gleichzeitig ein Stauchen oder Dehnen der Drahtwindungen zu vermeiden.

Gelöst wird diese Aufgabe durch die Maßnahmen des kennzeichnenden Teils des Patentanspruchs 1.

Vorzugsweise Ausgestaltungen der Erfindung ergeben sich aus den Unteransprüchen.

Durch den Vorschlag der Erfindung wird es möglich, den zweiten Rollgangsabschnitt stets mit einer Geschwindigkeit zu betreiben, die höher ist als die Geschwindigkeit des ersten Rollgangsabschnittes beim Ablegen der Windungen und geringer ist als die Geschwindigkeit des ersten Rollgangsabschnittes zwischen dem Ablegen des letzten Windungsabschnittes einer Drahtlänge und dem Ablegen des Anfangs der nächsten Walzdrahtlänge.

In jedem Fall werden die Geschwindigkeitsdifferenzen zwischen den beiden unterschiedlich schnell angetriebenen Rollgangsabschnitten in einfacher Weise dadurch kompensiert, daß die im übergangsbereich angeordneten Rollen Freilaufrollen sind, die ein Aufschieben der Pakete ohne Schlupf oder Materialbeschädigung auf den anderen Rollgangsabschnitt ermöglichen.

Dadurch kann eine Walzdrahtlänge ohne Schlupf und ohne gestaucht oder gedehnt zu werden vom ersten auf den zweiten Transportabschnitt geschoben werden, wenn der erste Abschnitt eine höhere Fordergeschwindigkeit aufweist als der zweite.

Die synchrone Beschleunigung der ersten Gruppe von Rollgangsabschnitten ermöglicht es, eine Lücke von ca. 1800 mm zu fahren ohne Erhöhung der Pausenzeiten, wie dies nachfolgend anhand der Systemskizze erläutert werden soll.

Der erfindungsgemäße Windungstrasportrollang besteht aus zwei Gruppen von Rollgangsabschnitten, und zwar der ersten Gruppe mit den einzelnen Abschnitten 1 bis 14 und der zweiten Gruppe mit den einzelnen Abschnitten 15 bis 17.

Der Windungsleger ist mit 18, die Bundsammeleinrichtung mit 19 und die Kühleinrichtungen sind mit 20 bezeichnet.

Der Windungsleger legt wie bisher die Drahtwindungen auf den langsam laufenden Transportrollgang, auf welchem so ein Windungspaket gebildet wird.

Sobald das Ende einer Walzlänge den Windungsleger verlassen hat, wird die Gruppe der Rollgangsabschnitte 1 bis 14 auf eine Geschwindigkeit beschleunigt, mit der in der üblichen Walzpause eine Lücke von ca. 1800 mm gefahren wird.

Die Rollgangsabschnitte 1 bis' 14 fahren synchron. Sobald der neue Stabkopf den Windungsleger erreicht, fährt der Rollgang wieder mit Sammelgeschwindigkeit.

Die Gruppe der Rollgangsabschnitte 15 bis 17 fährt mit erhöhter Geschwinddigkeit gegenüber Sammelgeschwindigkeit (50 bis 100% über Vsammel), so daß während der Walz- bzw. Legezeit eine größere Lücke zwischen den Paketen im Bereich Abschnitt 14/15 gebildet wird.

Bei beschleunigter Fahrweise der Gruppe der Rollgangsabschnitte 1 bis 14 wird das Windungspaket, was sich auf Abschnitt 14 befand, mit erhöhter Geschwindigkeit auf Abschnitt 15 geschoben.

Die Rollen in Abschnitt 15 werden überihre Nenndrehzahl beschleunigt, eingebaute Freiläufe in jeder Rolle der Abschnitte 15 und 16 ermöglichen ein Aufschieben des Paketes ohne Schlupf oder Materialbeschädigung.

Das aufgehobene Windungspaket kann nicht mit dem vorhedaufenden Paket kollidieren, da durch die in der Sammelzeit schneller laufende Gruppe der Rollgangsabschnitte 15 bis 17 eine ausreichend große Lücke gebildet wurde.

Erreicht ein Windungspaket mit Sammelgeschwindigkeit den Rollgangsabschnitt 15, der mit 50 bis 100% Vorlauf arbeitet, wird, sobald genügend Gewichtsanteil des Windungspaketes sich auf Abschnitt 15 befindet, das Paket auf Vorlautgeschwindigkeit beschleunigt.

Die Rollen in den Rollgangsabschnitten 13 bis 14 sind ebenfalls mit Freiläufen ausgerüstet und ermöglichen so ein Beschleunigen des Windungspaketes auf Vodaufgeschwindigkeit ohne Schlupf oder Materialbeschädigung.

Das Windungspaket kann dabei als starrer körper angesehen werden und beschleunigt die Rollen auf seine jeweilige Geschwindigkeit, welches durch die in den Abschnitten 13 bis 16 eingebauten Freiläufe ermöglicht wird.

Bei dieser Fahrweise werden die Windungspakete immer mit gleicher Geschwindigkeit über eine Stufe an ein nachfolgendes schneller laufendes Fördersystem übergeben.

## Patentansprüche

1. Vorrichtung zum Fördern von Walzdrahtlangen zu einer Drahtwindungssammel- und Bundbildestation, bei der der Walzdraht am Ende einer Walzstrecke von einem Legekopf in Windungen geformt und auf einem aus mehreren Abschnitten (1 bis 17) bestehenden Rollgang ausgefächert abgelegt wird, der antriebsmäßig in mehrere Gruppen aufgeteilt ist, wobei die erste Gruppe von Rollgangsabschnitten (1 bis 14) auf eine dem Windungslegen- und -ausfächern entsprechende Geschwindigkeit (Ablegegeschwindigkeit) eingestellt ist, die nach dem Ablegen des Endes einerWalzdrahtlänge zum Erzeugen eines genügend großen Abstandes zwischen diesem Ende und dem Anfang der nachfolgenden Walzdrahtlänge erhöht wird, bis dieser Anfang die Gruppe der ersten Rollgangsabschnitte (1 bis 14) erreicht, worauf dessen Transportgeschwindigkeit wieder auf die Windungslege- und ausfächergeschwindigkeit verringert wird und daß die Fördergeschwindigkeit einer zweiten Gruppe von Rollgangsabschnitten (15 bis 17) gegenüber der Ablegegeschwindigkeit der ersten Gruppe (1 bis 14) erhöht ist, dadurch gekennzeichnet, daß die Rollen der letzten Abschnitte (13, 14) der ersten Gruppe von Rollgangsabschnitten (1 bis 14) sowie die Rollen der zweiten Gruppe von Rollgangsabschnitten (15 bis 17) mit Freiläufen versehene angetriebene Rollen sind.

2. Vorrichtung nach Anspruch 1, dadurch gekennzeichnet, daß die erste Gruppe von Rollgangsabschnitten (1 bis 14) eine größere Länge aufweist, als die zweite Gruppe von Rollgangsabschnitten (15 bis 17).

## Revendications

1. Dispositif pour transporter des longueurs de fil laminé vers un poste de collecte de spires et d'empaquetage, dispositif selon lequel le fil laminé est mis en forme de spires à l'extrémité d'un chemin de laminage par une tête de dépose et est déposé de manière déployée sur un chemin à rouleaux formé de plusieurs sections (1-17) réparties en plusieurs groupes pour l'entraînement, le premier groupe de sections de chemins à rouleaux (1-14) étant règlé à une vitesse correspondant à la dépose et au déploiement des spires (vitesse de dépose), cette vitesse étant augmentée après la dépose de l'extrémité d'une longueur de fil laminé pour créer un intervalle suffisamment grand entre cette extrémité et le début de la longueur suivante de fil laminé, jusqu'à ce que ce début atteigne le groupe des premières sections de chemins à rouleaux (1-14), puis la vitesse de transport est réduite de nouveau à la vitesse de dépose et de déploiement des spires et en ce que la vitesse de transport d'un second groupe de section de chemin à rouleaux (15-17) est augmentée par rapport à la vitesse de dépose du premier groupe (1-14), dispositif caractérisé en ce que :
les rouleaux des dernières sections (13-14) du pre- miergroupe de sections de chemins à rouleaux (1-14) ainsi que les rouleaux du second groupe de sections de chemin à rouleaux (15-17) sont des rouleaux entraînés, munis de roues libres.

2. Dispositif selon la revendication 1, caractérisé en ce que le premier groupe de sections de chemins à rouleaux (1-14) est plus long que le second groupe de sections de chemins à rouleaux (15-17).

## Claims

1. Apparatus for conveying lengths of wire rod to a wire loop collecting and coil-forming station in which the wire rod is shaped into loops by a laying head at the end of a rolling station and is deposited in a fanned out form on a roller table which consists of several sections (1 to 17) and is divided in terms of drive into several groups, the first group of roller table sections (1 to 14) being adjusted to a speed which corresponds to the loop laying and fanning (depositing speed) and is increased after the end of a length of wire rod has been deposited to produce a sufficiently great distance between this end and the beginning of the subsequent length of wire rod until this beginning reaches the group of the first roller table sections (1 to 14), whereupon the transportation speed thereof is reduced again to the loop laying and fanning speed and in that the conveying speed of a second group of roller table sections (15 to 17) is increased relative to the depositing speed of the first group (1 to 14), characterised in that the rollers of the last sections (13, 14) of the first group of roller table sections (1 to 14) as well as the rollers of the second group of roller table sections (15 to 17) are driven rollers provided with free-wheels.

2. Apparatus according to claim 1, characterised in that the first group of roller table sections (1 to 14) has a greater length than the second group of roller table sections (15 to 17).
